# EUROPÄISCHE PATENTSCHRIFT

(11) **EP 3 494 260 B1**
(45) Veröffentlichungstag und Bekanntmachung des Hinweises auf die Patenterteilung: **09.06.2021**
(21) Anmeldenummer: 17758805.0
(22) Anmeldetag: 04.08.2017
(51) Int. Cl.: E01H 5/06

(54) **RÄUMLEISTE FÜR DEN EINSATZ BEI HOHEN GESCHWINDIGKEITEN UND LANGEN RÄUMSTRECKEN**
CLEARING STRIP FOR USE AT HIGH SPEEDS AND FOR LONG CLEARING STRETCHES
BARRE DE DÉNEIGEMENT DESTINÉE À ÊTRE UTILISÉE À DES VITESSES ÉLEVÉES ET SUR DE LONGS TRAJETS DE DÉNEIGEMENT

(30) Priorität: 04.08.2016 DE 102016114457
(43) Veröffentlichungstag der Anmeldung: 12.06.2019
(73) Patentinhaber: Küper GmbH & Co. KG, 44803 Bochum (DE)
(72) Erfinder: KÜPER, Roland, 44791 Bochum (DE)
(74) Vertreter: Schneiders & Behrendt Bochum
(86) Internationale Anmeldenummer: PCT/EP2017/069836
(87) Internationale Veröffentlichungsnummer: WO 2018/024899

(56) Entgegenhaltungen:
- EP-A1- 2 933 378
- WO-A1-2006/052196
- DE-A1- 3 347 784
- DE-A1-102005 040 705
- DE-U1-202007 018 113
- US-A1- 2007 107 272

## Beschreibung

Die Erfindung betrifft eine Räumleiste für den Räumschild eines Schneefluges, die eine vordere Stahlplatte und eine hintere Stahlplatte aufweist, zwischen welchen eine elastische Gummischicht mit mindestens einem in deren Gummimasse eingebetteten Hartstoffkörper einvulkanisiert ist, wobei der Hartstoffkörper unter elastischer Verformung der Gummimasse relativ zu den Stahlplatten beweglich ist und jeder einzelne Hartstoffkörper mittels einer zusätzlichen Verankerungsvorrichtung im Inneren der Räumleiste verankert ist, wobei diese zusätzliche Verankerungsvorrichtung die Beweglichkeit der Hartstoffkörper relativ zu den Stahlplatten nicht einschränkt.

Eine solche Räumleiste ist beispielsweise aus der DE 10 2005 040 705 A1 der Anmelderin bekannt. Im Einsatz haben sich diese Räumleisten außerordentlich gut bewährt. Durch die unterschiedlichen Schichten aus Stahl, Gummi und Hartstoff sind sie extrem verschleißfest. Durch die Einbettung der Hartstoffkörper in die elastische Gummischicht können diese bei Schlägen durch Unebenheiten in der Straßenoberfläche zurückweichen und nehmen keinen Schaden.

Beim Einsatz von solchen Räumleisten wird es zunehmend wichtig, dass diese bei relativ hohen Geschwindigkeiten der Räumfahrzeuge möglichst unterbrechungsfrei eingesetzt werden können. Aufgrund der hohen Geschwindigkeit bei gleichzeitiger Unterbrechungsfreiheit werden die Räumleisten durch Reibungswärme heiß. Insbesondere bei der meistens geforderten Schwarzräumung, bei der ein ständiger Kontakt zwischen Räumleiste und Straßenoberfläche besteht, ist die entstehende Reibungswärme erheblich.

Besonders stark erwärmen sich dabei die in die Gummimasse eingebetteten Hartstoffkörper, weil die Gummimasse prinzipiell schlecht wärmeleitend ist und die in die Hartstoffkörper eingetragene Reibungswärme nicht oder nur schlecht durch Wärmeleitung abgeführt werden kann. Im ungünstigsten Fall bei außerordentlich hoher Belastung können sich die in die Gummimasse eingebetteten Hartstoffkörper im Bereich der unteren Verschleißfläche stark erhitzen, was zur Folge hat, dass die Gummimasse in den unmittelbar an die Hartstoffkörper angrenzenden Bereichen versprödet und/oder sich die durch Haftmittel erreichte Verbindung zwischen Gummi und Hartstoffkörper auflöst, sodass die Hartstoffkörper nicht mehr mit ausreichender Sicherheit in der Gummimasse verankert sind und die Gefahr besteht, dass der nachfolgende Straßenverkehr durch herausfallende Hartstoffkörper gefährdet wird.

Um diesen Überhitzungserscheinungen entgegenzuwirken, schlägt die DE 10 200 040 705 A1 oberhalb des Verschleißbereiches der Räumleiste Kühleinrichtungen in Form von Öffnungen vor, über welche der Innenraum der Räumleiste mit Schnee gekühlt wird, der während des Räumvorganges von vorn in diese Öffnungen eindringt. Mit dieser Maßnahme werden bereits gute Wirkungen gegen die Überhitzungsgefahr erreicht.

Dennoch kann aber auch mit solchen Kühleinrichtungen die Überhitzungsgefahr nicht vollständig ausgeschlossen werden, beispielsweise wenn auf der zu räumenden Straße zu wenig Schnee für die Kühlung vorhanden ist oder die Kühleinrichtungen verstopfen oder aus anderen Gründen funktionsunfähig werden. Man kann deshalb nach wie vor nicht sicher ausschließen, dass die Hartstoffkörper während der Räumarbeit infolge von Überhitzung aus der Gummimasse herausfallen und den nachfolgenden Straßenverkehr gefährden.

In der DE 33 47 784 A1 ist eine ähnliche Räumleiste offenbart. Die dort beschriebene Räumleiste weist eine teilweise in den Gummikörper eingebettete Verschleißschiene auf, die weit nach unten über die unteren Kanten der beiden Stahlplatten vorsteht. Diese Verschleißschiene ist beim Räumvorgang ständig extremen Momenten ausgesetzt, die versuchen, die Verschleißschiene aus der sie haltenden Gummimasse herauszudrehen. Zur besseren Festlegung der Verschleißschiene sind dort noch zusätzliche Sicherungsstifte vorgesehen, die durch die vordere Stahlplatte, die Verschleißschiene und die hintere Stahlplatte geführt sind. Durch diese zusätzliche Befestigung verliert die Verschleißschiene allerdings ihre Beweglichkeit relativ zu den übrigen Bestandteilen der Räumleiste. Infolge dieser starren Befestigung der Verschleißschiene treten bei der Räumarbeit im Bereich der Sicherungsstifte Scherspannungen auf, die diese Sicherungsstifte abscheren und damit unbrauchbar machen. Auch mit solchen Sicherungsstiften kann man deshalb ein unkontrolliertes Herausfallen der Verschleißschiene aus der Räumleiste nicht mit ausreichender Sicherheit vermeiden.

Es ist Aufgabe der Erfindung, die Räumleiste der eingangs genannten Art dahingehend weiterzubilden, dass die in die Gummimasse eingebetteten Hartstoffkörper bei Überhitzung besser gegen unkontrolliertes Herausfallen aus der Räumleiste gesichert sind.

Zur Lösung dieser Aufgabe schlägt die Erfindung ausgehend von der Räumleiste der eingangs genannten Art vor, dass die Verankerungsvorrichtung zumindest zum Teil in die Gummischicht oberhalb der Hartstoffkörper eingebettet ist und die Verankerungsvorrichtung zumindest zum Teil in die Gummischicht oberhalb der Hartstoffkörper eingebettet ist und die Verankerungsvorrichtung erfindungsgemäß mindestens ein Verankerungselement aufweist, das durch den Hartstoffkörper geführt ist.

Über eine solche Befestigungsvorrichtung ist sichergestellt, dass die Hartstoffkörper auch dann nicht aus der Räumleiste herausfallen, wenn die Gummimasse an der Grenzfläche zu den Hartstoffkörpern durch Überhitzung versprödet und/oder sich die durch Haftmittel erreichte Verbindung zwischen Gummi und Hartstoffkörper auflöst. Die Hartstoffkörper sind trotzdem weiterhin in der Lage bei Stößen durch Unebenheiten auf der Straße in die elastische Gummischicht zurückzuweichen, da sie beweglich gegenüber der vorderen und hinteren Stahlplatte bleiben, ohne dass sie selbst oder die Verankerungsvorrichtung zerstört wird. Die Gummischicht oberhalb der Hartstoffkörper erhitzt beim Einsatz auch nicht so stark, da sie relativ weit von der Verschleißkante entfernt ist

Des Weiteren droht die Verankerungsvorrichtung hier nicht zu verspröden. Auf diese Weise bleiben die Verankerungsvorrichtung und damit auch die Hartstoffkörper beweglich gegenüber der vorderen und hinteren Stahlplatte.

Außerdem wird der Hartstoffkörper sicher in der Räumleiste gehalten, auch wenn die Gummimasse an der Grenzfläche zu dem Hartstoffkörper im unteren Bereich versprödet.

Besonders vorteilhaft ist es, wenn die Verankerungsvorrichtung aus einem hitzebeständigen Material besteht. Durch diese Maßnahme ist gewährleistet, dass die Verankerungsvorrichtung durch die Erwärmung der Räumleiste nicht beschädigt wird. Je nach dem wo die Verankerungsvorrichtung vorgesehen ist, wird sie einer Wärmebelastung ausgesetzt. Diese Wärmebelastung in der Nähe der unteren Verschleißkante natürlich höher als im weiter oben liegenden Bereich.

Eine bevorzugte Ausführungsform der Räumleiste sieht vor, dass das Verankerungselement als Aramidgewebeband ausgeführt ist. Aramidgewebe zeichnen sich durch besonders hohe Reißfestigkeit und Temperaturbeständigkeit aus. Daher ist ein Herausfallen der Hartstoffkörper aus der Gummischicht nahezu unmöglich. Die Hartstoffkörper bleiben zudem durch die zusätzliche Befestigung mittels Aramidgewebeband beweglich in der Gummischicht, sodass sie weiterhin Stöße durch Unebenheiten auf der Räumfläche absorbieren können, indem sie in die elastische Gummischicht zurückweichen.

Zudem ist es vorteilhaft, wenn das Aramidgewebeband zusätzlich kraftschlüssig zwischen der vorderen und hinteren Stahlplatte im oberen Bereich befestigt ist. Durch diese zusätzliche kraftschlüssige Verbindung ist die Verankerungsvorrichtung noch sicherer.

Eine alternative Ausführungsform sieht vor, dass das Verankerungselement als Stahlband ausgeführt ist. Als Alternative zum Aramidgewebeband zeichnet sich das Stahlband insbesondere durch den günstigen Preis bei ausreichender Reißfestigkeit und Temperaturbeständigkeit aus.

Wie auch beim Aramidgewebeband ist es vorteilhaft, wenn das Stahlband zusätzlich kraftschlüssig im oberen Bereich zwischen der vorderen und hinteren Stahlplatte befestigt ist. Durch diese zusätzliche kraftschlüssige Verbindung ist die Verankerungsvorrichtung noch sicherer.

Eine weitere alternative Möglichkeit sieht vor, dass das Verankerungselement als Drahtseil ausgeführt ist. Ein Drahtseil weist ähnliche Eigenschaften bezüglich Reißfestigkeit und Temperaturbeständigkeit wie das oben genannte Stahlband auf. Durch die strukturierte Oberfläche des Drahtseils ist die Verbindung zur Gummischicht aufgrund der größeren Oberfläche aber stärker als bei einem an seiner Oberfläche eher flachen Stahlband.

Auch bei einer Ausführungsform mit einem Drahtseil ist es besonders vorteilhaft, wenn das Stahlseil zusätzlich kraftschlüssig im oberen Bereich zwischen der vorderen und hinteren Stahlplatte befestigt ist. Durch den Klemmvorgang verformt sich der Querschnitt des Drahtseils und passt sich den Oberflächen der Stahlplatten an, sodass die Haftreibung der Verbindung noch weiter verstärkt wird.

Eine weitere alternative Ausführungsform sieht vor, dass das Verankerungselement als Haken ausgeführt ist. Ein solcher Haken kann beispielsweise aus Stahl bestehen. Indem der Haken in den Gummikörper oberhalb des Hartstoffkörpers eingebettet ist, kann der Hartstoffkörper nicht herausfallen, aber weiterhin Stöße durch Unebenheiten auf der Fahrbahn absorbieren, da die Gummimasse oberhalb des Hartstoffkörpers nicht an Elastizität verliert.

Zusätzlich ist es sinnvoll, wenn bei den vorgenannten alternativen Ausführungsformen die Durchführung durch den Hartstoffkörper bezogen auf das Verankerungselement Spiel aufweist. Hierdurch wird verhindert, dass das Verankerungselement durch Materialreibung belastet wird.

Im Folgenden werden Ausführungsbeispiele der Erfindung anhand von Zeichnungen näher erläutert.

Es zeigen:
- Figur 1a:: Schematisch die Frontansicht einer Räumleiste gemäß der Erfindung anhand eines ersten Ausführungsbeispiels.
- Figur 1b:: Schematisch einen Querschnitt durch die Räumleiste aus Figur 1a
- Figur 2a:: Schematisch die Frontansicht einer Räumleiste gemäß der Erfindung anhand eines zweiten Ausführungsbeispiels.
- Figur 2b:: Schematisch einen Querschnitt durch die Räumleiste aus Figur 2a
- Figur 3a:: Schematisch die Frontansicht einer Räumleiste gemäß der Erfindung anhand eines dritten Ausführungsbeispiels.
- Figur 3b:: Schematisch einen Querschnitt durch die Räumleiste aus Figur 3a
- Figur 4a:: Schematisch die Frontansicht einer Räumleiste gemäß der Erfindung anhand eines vierten Ausführungsbeispiels.
- Figur 4b:: Schematisch einen Querschnitt durch die Sandwich-Räumleiste aus Figur 4a

In den Zeichnungen ist eine Räumleiste mit dem Bezugszeichen 1 bezeichnet. Die Räumleiste 1 weist eine vordere Stahlplatte 2 mit mehreren Bohrungen 3 im oberen Bereich und eine hintere Stahlplatte 4 ebenfalls mit Bohrungen 3 im oberen Bereich auf. Die vordere und hintere Stahlplatte 2, 4 können mittels einer nicht dargestellten Schraubverbindung durch die Bohrungen 3 verbunden und an einem ebenfalls nicht dargestellten Räumschild eines Schneepflugs befestigt werden. Zwischen den beiden Stahlplatten 2 und 4 ist eine elastische Gummischicht 5 anvulkanisiert. In die elastische Gummischicht 5 ist ein Hartstoffkörper 6 eingebettet. Dieser Hartstoffkörper 6 weist hier einen von einem Stahlmantel 7 umgebenen Wolframcarbidkern 8 auf.

In der Praxis hat sich gezeigt, dass eine so aufgebaute Räumleiste 1 herkömmlichen Räumleisten bezüglich der Standzeiten und in ihrer Robustheit weit überlegen ist. Durch die den Hartstoffkörper 6 umgebende Gummischicht 5 können diese bei Stößen durch Unebenheiten auf der Räumfläche in die Gummischicht zurückweichen und werden daher durch diese Stöße nicht beschädigt. Wegen der immer größer werdenden Anforderungen bezüglich der Räumgeschwindigkeit und dem unterbrechungsfreien Einsatzes der Räumleisten 1 werden diese aber zunehmend heiß. Insbesondere an ihrer Verschleißfläche am unteren Ende treten sehr hohe Temperaturen in Folge von Reibungswärme auf. Dies kann dazu führen, dass die Hartstoffkörper bis zur Rotglut erhitzt werden. Da die Gummischicht 5 diese Wärme nur schlecht ableiten kann, droht diese an der Grenzschicht zum Hartstoffkörper insbesondere im unteren Bereich zu verspröden und/oder sich die durch Haftmittel erreichte Verbindung zwischen Gummi und Hartstoffkörper aufzulösen. Der sichere Halt der Hartstoffkörper 6 durch die Einbettung in der Gummischicht 5 ist in der Folge nicht mehr gewährleistet. Die Hartstoffkörper können unkontrolliert aus der Räumleiste 1 herausfallen und somit Schaden am Schneepflug verursachen, aber auch eine Gefahr für den nachfolgenden Verkehr darstellen.

Daher ist eine zusätzliche Verankerung der Hartstoffkörper 6 in der Räumleiste 1 notwendig. Die zusätzliche Verankerung muss hierbei aber die Beweglichkeit des Hartstoffkörpers 6 in der elastischen Gummischicht 5 gewährleisten und darf diese nicht wesentlich einschränken. Das heißt, dass der Hartstoffkörper 6 weiterhin in der Lage sein muss, bei Stößen durch Unebenheiten auf der Räumfläche zurückzuweichen.

Eine solche zusätzliche Verankerung kann auf unterschiedliche Art und Weise umgesetzt werden. Mögliche Ausführungsformen werden in der Zeichnung dargestellt.

In Figur 1a/b ist die zusätzliche Verankerung mittels eines Aramidgewebebandes 9a umgesetzt. Das Aramidgewebeband 9 ist durch eine Bohrung 10 durch den Hartstoffköper 5 geführt. Die Enden des Aramidgewebebandes 9a sind im oberen Bereich der Räumleiste 1 zwischen der vorderen und hinteren Stahlplatte 2, 4 eingeklemmt und somit kraftschlüssig mit den beiden Stahlplatten verbunden. Des Weiteren ist das Aramidgewebeband 9a in der Gummischicht einvulkanisiert. Das Aramidgewebeband 9a ist nicht straff durch die Gummischicht 5 und den Hartstoffkörper 6 gelegt, damit der Hartstoffkörper 6 beweglich in der Gummischicht 5 bleibt. Zudem weist die Bohrung 10 gegenüber dem Querschnitt des Aramidgewebebandes 9a ein Spiel auf, um auch so die Beweglichkeit des Hartstoffkörpers 6 zusätzlich zu gewährleisten. Des Weiteren wird das Aramidgewebeband 9a auch nicht unnötigerweise durch Reibung am Hartstoffkörper 6 beschädigt.

In Figur 2a/b ist anstatt des Aramidgewebebandes 9a ein Stahlband 9b zur Verankerung des Hartstoffkörpers 6 vorgesehen. Auch die Enden des Stahlbandes 9b sind im oberen Bereich zwischen der vorderen und hinteren Stahlplatte 2, 4 eingeklemmt und in der Gummischicht 5 einvulkanisiert, sodass das Stahlband 9b, wie oben beschrieben, auch in dieser Ausführungsform den Hartstoffkörper 6 sicher und beweglich in der Räumleiste 1 hält.

In Figur 3a/b ist die Verankerungsvorrichtung des Hartstoffkörpers 6 mittels eines Drahtseils 9c vorgesehen. Die Verankerung des Hartstoffkörpers 6 erfolgt hier wie bei den beiden zuvor genannten Ausführungsformen. Wobei der Querschnitt an den Enden des Drahtseils 9c sich durch das Einklemmen zwischen den beiden Stahlplatten 2, 4 verformt. Dadurch passt sich in diesem Bereich die Oberfläche des Drahtseils 9c der Oberfläche der beiden Stahlplatten 2, 4 an und der Kraftschluss wird auf diese Weise verstärkt.

In Figur 4a/b sind zwei gebogene Haken 9d durch die Bohrungen 10 des Hartstoffkörpers 6 geführt. Die gebogenen Haken 9d halten den Hartstoffkörper 6 durch die gebogene Form im Bereich über dem Hartstoffkörper 6 formschlüssig in der Räumleiste 1. Dabei behält der Hartstoffköper 6 seine Beweglichkeit gegenüber der übrigen Räumleiste. Es wäre auch möglich, dass die gebogenen Haken 9d über dem Hartstoffkörper 6 zu einer Schlaufe zusammengeführt sind. Die gebogenen Haken 9d können aus Aramid oder Stahl seien, aber auch andere Materialen sind möglich.

### Bezugszeichenliste:

- 1: Räumleiste
- 2: Vordere Stahlplatte
- 3: Bohrung
- 4: Hintere Stahlplatte
- 5: Gummischicht
- 6: Hartstoffkörper
- 7: Stahlmantel
- 8: Wolframcarbidkern
- 9a: Aramidgewebeband
- 9b: Stahlband
- 9c: Drahtseil
- 9d: gebogener Haken

- 10: Bohrung

## Patentansprüche

1. Räumleiste (1) für den Räumschild eines Schneefluges, die eine vordere Stahlplatte (2) und eine hintere Stahlplatte (4) aufweist, zwischen welchen eine elastische Gummischicht (5) mit mindestens einem in deren Gummimasse eingebetteten Hartstoffkörper (6) einvulkanisiert ist, wobei der Hartstoffkörper (6) unter elastischer Verformung der Gummimasse relativ zu den Stahlplatten (2, 4) beweglich ist und mittels einer zusätzlichen, die Beweglichkeit des Hartstoffkörpers (6) relativ zu den Stahlplatten (2, 4) nicht einschränkenden Verankerungsvorrichtung im Inneren der Räumleiste (1) verankert ist
**dadurch gekennzeichnet, dass** die Verankerungsvorrichtung zumindest zum Teil in die Gummischicht (5) oberhalb der Hartstoffkörper (6) eingebettet ist und mindestens ein Verankerungselement aufweist, das durch den Hartstoffkörper (6) geführt ist.

2. Räumleiste (1) nach Anspruch 1, **dadurch gekennzeichnet, dass** die Verankerungsvorrichtung aus einem hitzebeständigen Material besteht.

3. Räumleiste (1) nach Anspruch 1 oder Anspruch 2, **dadurch gekennzeichnet, dass** das Verankerungselement als Aramidgewebeband (9a) ausgeführt ist.

4. Räumleiste (1) nach Anspruch 3, **dadurch gekennzeichnet, dass** das Aramidgewebeband (9a) zusätzlich kraftschlüssig zwischen der vorderen und hinteren Stahlplatte (2, 4) befestigt ist.

5. Räumleiste (1) nach Anspruch 1 oder 2, **dadurch gekennzeichnet, dass** das Verankerungselement als Stahlband (9b) ausgeführt ist.

6. Räumleiste (1) nach Anspruch 5, **dadurch gekennzeichnet, dass** das Stahlband (9b) zusätzlich kraftschlüssig zwischen der vorderen und hinteren Stahlplatte (2, 4) befestigt ist.

7. Räumleiste (1) nach Anspruch 1 oder 2, **dadurch gekennzeichnet, dass** das Verankerungselement als Drahtseil (9c) ausgeführt ist.

8. Räumleiste (1) nach Anspruch 7, **dadurch gekennzeichnet, dass** das Drahtseil (9c) zusätzlich kraftschlüssig zwischen der vorderen und hinteren Stahlplatte (2, 4) befestigt ist.

9. Räumleiste (1) nach Anspruch 1 oder 2, **dadurch gekennzeichnet, dass** das Verankerungselement als Haken (9d) ausgeführt ist.

10. Räumleiste (1) nach 1, 3, 5, 7 oder 9, **dadurch gekennzeichnet, dass** die Durchführung durch den Hartstoffkörper bezogen auf das Verankerungselement (9a-d) Spiel aufweist.

## Claims

1. Clearing strip (1) for the clearing blade of a snowplough, comprising a front steel plate (2) and a rear steel plate (4) between which a resilient rubber layer (5) having at least one solid body (6) embedded in the rubber mass thereof is vulcanised-in, wherein the solid body (6) is movable relative to the steel plates (2, 4) with elastic deformation of the rubber mass, and is anchored in the interior of the clearing strip (1) by means of an additional anchoring device that does not restrict the mobility of the solid body (6) relative to the steel plates (2, 4), **characterised in that**
the anchoring device is at least partially embedded in the rubber layer (5) above the solid bodies (6) and comprises at least one anchoring element which is guided through the solid body (6).

2. Clearing strip (1) according to claim 1, **characterised in that** the anchoring device consists of a heat-resistant material.

3. Clearing strip (1) according to either claim 1 or claim 2, **characterised in that** the anchoring element is formed as an aramid fabric tape (9a).

4. Clearing strip (1) according to claim 3, **characterised in that** the aramid fabric tape (9a) is additionally fastened in a force-fitting manner between the front and rear steel plate (2, 4).

5. Clearing strip (1) according to either claim 1 or claim 2, **characterised in that** the anchoring element (9a) is formed as a steel strip (9b).

6. Clearing strip (1) according to claim 5, **characterised in that** the steel strip (9b) is additionally fastened in a force-fitting manner between the front and rear steel plate (2, 4).

7. Clearing strip (1) according to either claim 1 or 2, **characterised in that** the anchoring element is formed as a wire cable (9c).

8. Clearing strip (1) according to claim 7, **characterised in that** the wire cable (9c) is additionally fastened in a force-fitting manner between the front and rear steel plate (2, 4).

9. Clearing strip (1) according to either claim 1 or 2, **characterised in that** the anchoring element is formed as a hook (9d).

10. Clearing strip (1) according to any of claims 1, 3, 5, 7 or 9, **characterised in that** the passage through the solid body has play with respect to the anchoring element (9a-d).

## Revendications

1. Lame de déblayage (1) pour le bouclier de déblayage d'une chasse-neige, qui présente une plaque en acier avant (2) et une plaque en acier arrière (4), entre lesquelles est insérée par vulcanisation une couche en caoutchouc (5) élastique avec au moins un corps en matière dure (6) incorporé dans la masse de caoutchouc de celle-ci, dans laquelle le corps en matière dure (6) est mobile par rapport aux plaques en acier (2, 4) moyennant une déformation élastique de la masse de caoutchouc et est ancré dans l'intérieur de la lame de déblayage (1) au moyen d'un dispositif d'ancrage supplémentaire ne restreignant pas la mobilité du corps en matière dure (6) par rapport aux plaques en acier (2, 4),
**caractérisée en ce**
**que** le dispositif d'ancrage est incorporé au moins en partie dans la couche en caoutchouc (5) au-dessus des corps en matière dure (6) et présente au moins un élément d'ancrage, qui est guidé à travers le corps en matière dure (6).

2. Lame de déblayage (1) selon la revendication 1, **caractérisée en ce que** le dispositif d'ancrage est constitué d'un matériau résistant à la chaleur.

3. Lame de déblayage (1) selon la revendication 1 ou la revendication 2,
**caractérisée en ce que**
l'élément d'ancrage est réalisé en tant que bande en tissu aramide (9a).

4. Lame de déblayage (1) selon la revendication 3,
**caractérisée en ce que** la bande de tissu aramide (9a) est fixée en supplément à force entre la plaque en acier avant et la plaque en acier arrière (2, 4).

5. Lame de déblayage (1) selon la revendication 1 ou 2,
**caractérisée en ce que** l'élément d'ancrage est réalisé en tant que bande d'acier (9b).

6. Lame de déblayage (1) selon la revendication 5,
**caractérisée en ce que** la bande d'acier (9b) est fixée en supplément à force entre la plaque en acier avant et la plaque en acier arrière (2, 4).

7. Lame de déblayage (1) selon la revendication 1 ou 2,
**caractérisée en ce que** l'élément d'ancrage est réalisé en tant que câble en fil métallique (9c).

8. Lame de déblayage (1) selon la revendication 7,
**caractérisée en ce que** le câble en fil métallique (9c) est fixé en supplément à force entre la plaque en acier avant et la plaque en acier arrière (2, 4).

9. Lame de déblayage (1) selon la revendication 1 ou 2,
**caractérisée en ce que** l'élément d'ancrage est réalisé en tant que crochet (9d).

10. Lame de déblayage (1) selon les revendications 1, 3, 5, 7 ou 9, **caractérisée en ce que** le passage à travers le corps en matière dure présente par rapport à l'élément d'ancrage (9a -d) du jeu.
